# EUROPÄISCHE PATENTSCHRIFT

(11) **EP 1 947 027 B1**
(45) Veröffentlichungstag und Bekanntmachung des Hinweises auf die Patenterteilung: **24.03.2010**
(21) Anmeldenummer: 07100898.1
(22) Anmeldetag: 22.01.2007
(51) Int. Cl.: B65D 75/36

(54) **Blisterpackung und Verfahren zur vorübergehenden Lagerung von Produkten**
Blister packages and method of temporary storage of products
Habillage transparent et procédé de stockage temporaire de produits

(43) Veröffentlichungstag der Anmeldung: 23.07.2008
(73) Patentinhaber: Kohl, Edwin, 66663 Merzig (DE)
(72) Erfinder: Kohl, Edwin, 66663 Merzig (DE)
(74) Vertreter: Betten & Resch

(56) Entgegenhaltungen:
- EP-A1- 0 357 841
- WO-A-2004/110896
- WO-A-2005/035386
- WO-A-2006/118965
- DE-A1-102004 020 510
- US-A- 3 948 394
- US-A- 4 158 411

## Beschreibung

### Gebiet der Erfindung

Die Erfindung betrifft eine Blisterpackung zur vorübergehenden Lagerung von Produkten, insbesondere Medikamenten, sowie ein zugehöriges Verfahren zur vorübergehenden Lagerung von derartigen Produkten in einer Blisterpackung.

### Verwandter Stand der Technik

Aus der DE 10 2004 034 024 A2 ist eine Blisterpackung für den wöchentlichen Medikamentenbedarf eines Patienten bekannt, der die Medikamente in einer nach Datum, Wochentag und Tageszeit (Morgen, Mittag und Abend und/oder Nacht) geordneten Folge einnehmen soll. Die Aufnahmefächer der Blisterpackung zur Aufnahme der jeweiligen Medikamente sind in Matrixform angeordnet und mit sieben Tagesspalten mit jeweils mindestens drei Tageszeit-Fächern, die insgesamt durch eine zusammenhängende Blisterfolie verschlossen sind. An der Blisterpackung angebracht ist ein kartonförmiger Deckel, auf dem patientenindividuell die Zusammensetzung der einzelnen Tageszeit-Fächer sowie Verschreibungsinformationen betreffend die jeweiligen Medikamente enthalten ist.

Aus der US 4 158 411 ist eine ähnliche Blisterpackung bekannt.

Derartige Verpackungseinheiten sind für Patienten, die regelmäßig mehrere verschiedene Medikamente einnehmen müssen, eine Hilfe dafür, einerseits das Einnehmen wichtiger Medikamente nicht zu vergessen und andererseits auch einen zuverlässigen Überblick darüber zu behalten, welche Medikamente schon eingenommen sind, um eine unter Umständen schädliche Übermedikation zu vermeiden.

Aus der DE 10 2004 020 510 A1 sowie der WO 2005 102 841 A1 ist eine Anlage zur Bestückung von derartigen Verpackungseinheiten mit der gewünschten Medikamentenzusammenstellung bekannt. Für jedes Medikament ist eine individuell zugeordnete Ausgabestation vorgesehen, die mittels den Aufnahmefächern der Verpackungseinheit räumlich zugeordneten Stößeln die jeweiligen Medikamente aus einer vorübergehenden Verpackung in Form eines Streifenblisters in die entsprechenden Aufnahmefächer der Verpackungseinheit befördert. So können patientenindividuelle Verpackungseinheiten mit einer Auswahl aus mehreren hundert Medikamenten vollautomatisch sicher und zuverlässig befüllt werden.

Da die von der Verpackungsanlage verarbeiteten Medikamente in sehr unterschiedlichen Mengen verschrieben werden, können bei den seltener verschriebenen Medikamenten relativ lange "Standzeiten" in den vorübergehenden Verpackungen, d.h. den Streifenblistern auftreten. Damit die Medikamente nicht durch das Eindringen von Feuchtigkeit oder dgl. unbrauchbar werden, muß der Streifenblister daher eine gute Versiegelung des Aufnahmeraumes für das Medikament insbesondere gegenüber Wasserdampf aufweisen. Eine solche Versiegelung kann beispielsweise durch eine Aluminiumfolie mit einer Mindestdicke von 0,002 mm erreicht werden. Diese hat andererseits den Nachteil, dass sie bei Anwendung einer mechanischen Kraft auf die Medikamenteneinheit durch den Stößel nicht zuverlässig an der richtigen Stelle oder nicht vollständig aufreißt, so dass es zu Fehlern bei der Bestückung der Wochenblister kommen kann. Es gilt weiterhin, ein Abreissen der Aluminiumfolie beim Ausstossen und damit die Möglichkeit des Hineinfallens von Folienresten in den Wochenblister zu verhindern. Außerdem sollte die Verpackungsanlage Medikamente verschiedenster Größen und Formen bearbeiten können. Da schon die falsche Befüllung eines Faches des Wochenblisters zwingend die Aussortierung des gesamten Wochenblisters bedingt, sind Fehler bei der "Umpackung" der Medikamente aus dem Streifenblister in den Wochenblister mit hohem Aufwand und Kosten verbunden.

Die US 7,093,716 beschreibt eine kindersichere Blisterpackung für Medikamente mit mehreren, jeweils durch eine Folie verschlossenen Aufnahmefächern, welche Folie drei Folienschichten aufweist. Die äußerste Folienschicht ist aus Kartonmaterial ausgebildet und weist durch Perforationslinien gebildete Aufreißabschnitte auf, die durch kleine Kinder schwer zu öffnen sind.

### Zusammenfassung der Erfindung

Es ist daher eine Aufgabe der Erfindung, eine Blisterpackung zur vorübergehenden Lagerung von Produkten, insbesondere Medikamenten, sowie ein zugehöriges Verfahren zur vorübergehenden Lagerung von derartigen Produkten in einer Blisterpackung vorzuschlagen, die die oben beschriebenen Probleme löst und lange Zwischenlagerungszeiten und gleichzeitig einen sicheren Transfer der Produkteinheiten in die auszuliefernde Verpackungseinheit (Wochenblister) erlaubt.

Gelöst wird die Aufgabe durch eine Blisterpackung gemäß Anspruch 1.

Die erste Folienschicht vorzugsweise bestehend aus einem luft- und wasserdampfundurchlässigen Material wie beispielsweise Aluminium oder Kunststoff ermöglicht eine sichere Versiegelung der Medikamente auch bei längeren Standzeiten. Die zweite Folienschicht vorzugsweise bestehend aus einem mechanisch steifen Material wie beispielsweise Papier oder Karton verhindert ein unbeabsichtigtes Aufreißen der ersten Folienschicht, so dass diese vergleichsweise dünn ausgebildet werden kann. Die Perforationsabschnitte der zweiten Folienschicht erleichtern die vorzugsweise maschinelle Entnahme der Medikamente aus dem Streifenblister. Wird beispielsweise durch den Stößel der Medikamenten-Ausgabestation über das Produkt (Medikament) eine mechanische Kraft über die Produkteinheit auf die Folie ausgeübt, so reißt die Folie definiert entlang des Perforationsabschnitts ein und ermöglicht einen zuverlässigen Übergang der Medikamenteneinheit aus der vorübergehenden Verpackung in die Auslieferungsverpackung, etwa den Wochenblister.

Erste und zweite Folienschicht sind miteinander verklebt, so dass ein Abreissen der Aluminiumfolie beim Ausstoßen und damit die Möglichkeit des Hineinfallens von Folienresten in den Wochenblister vermieden wird.

Die erste Folienschicht vorzugsweise bestehend aus einem luft- und wasserdampfundurchlässigen Material wie beispielsweise Aluminium oder Kunststoff verschließt dabei beispielsweise die Aufnahmefächer und die zweite Folienschicht ist auf der ersten Folienschicht ausgebildet.

Um die Entfernung der Produkteinheiten aus der Blisterpackung weiter zu vereinfachen, ist die Perforation an die Form und/oder Größe der in dem Aufnahmefach aufgenommenen Produkteinheit angepaßt.

Die erste Folienschicht kann dabei beispielsweise eine Dicke von 0,002 mm bis 0,05 mm und die zweite Folienschicht eine Dicke von 0,05 mm bis 0,5 mm aufweisen. Die Tiefe der Perforation entspricht dabei vorzugsweise der Dicke der zweiten Folienschicht.

Die zweite Folienschicht kann auf ihrer Außenseite eine maschinenlesbare Kennung zur Produktidentifizierung aufweisen. Um eine gute Lesbarkeit dieser Kennung zu gewährleisten, ist die Außenseite der zweiten Folienschicht vorzugsweise mit einer dunklen Oberfläche versehen. Diese dunkle Oberfläche erleichtert auch das Anbringen der Perforation der zweiten Folienschicht mittels eines gesteuerten Laserstrahls, der die zweite Folienschicht (beispielsweise bestehend aus Papiermaterial) durch thermische Einwirkung entfernt, während die (beispielsweise aus Aluminium bestehende) erste Folienschicht durch den Laserstrahl nicht beschädigt wird.

Die Blisterpackung ist als Endlos-Streifenblister ausgebildet.

Die Erfindung schlägt außerdem ein Verfahren gemäß Anspruch 14 vor.

Wie oben erläutert wird der Verfahrensschritt der Bildung der Perforationsabschnitte in der zweiten Folienschicht vorzugsweise mittels eines Laserstrahls durchgeführt.

Der Verfahrensschritt der maschinellen Entnahme der Produkte aus den Aufnahmefächern kann vorteilhaft mittels jedem der Aufnahmefächer zugeordneten, taktgesteuerten Stößeln durchgeführt werden.

Der Verfahrensschritt der Bildung der Perforationsabschnitte in der zweiten Folienschicht kann beispielsweise vor dem Verfahrensschritt des maschinellen Befüllens der Aufnahmefächer mit den Produkten ausgeführt werden, um einen möglichst rationellen Verfahrensablauf zu ermöglichen.

Die Herstellung der Perforationsabschnitte mittels Laserstrahl ist flexibel auf unterschiedliche Medikamentengrößen und -formen einstellbar, so dass bei dem erfindungsgemäßen Verfahren nacheinander mehrere verschiedene Medikamente in jeweilige Endlos-Streifenblister zur vorübergehenden Lagerung abgepackt werden können.

### Kurze Beschreibung der Zeichnungen

Die Erfindung wird im folgenden anhand von Ausführungsbeispielen unter Bezugnahme auf die Zeichnungen im Detail beschrieben.

Figur 1 zeigt eine schematische Seitenansicht eines Streifenblisters.

Figur 2 zeigt eine vergrößerte schematische Seitenansicht eines Ausführungsbeispiels der erfindungsgemäßen Blisterpackung.

Figur 3 zeigt eine Aufsicht auf die Folienseite eines ersten Ausführungsbeispiels der erfindungsgemäßen Blisterpackung.

Figur 4 zeigt eine Aufsicht auf die Folienseite eines zweiten Ausführungsbeispiels der erfindungsgemäßen Blisterpackung.

Figur 5 ist ein Flussdiagramm zur Erläuterung der Verfahrensschritte eines Ausführungsbeispiels des erfindungsgemäßen Verfahrens.

### Detaillierte Beschreibung der Erfindung

Figur 1 zeigt eine schematische Seitenansicht eines Streifenblisters zur vorübergehenden Lagerung von Produkten, insbesondere Medikamenten. Die Produkteinheiten werden vorzugsweise maschinell einzeln in die als Endlos-Streifenblister 20 ausgebildete Blisterpackung eingefüllt. Je ein gefüllter Streifenblister je Medikamentensorte wird der Wochenblister-Bestückungsanlage als Produktvorrat zur Verfügung gestellt. Da die von der Bestückungsanlage verarbeiteten Medikamente in sehr unterschiedlichen Mengen verbraucht werden, können vergleichsweise lange Lagerungszeiten in den Streifenblistern auftreten.

In der Wochenblister-Bestückungsanlage ist für jedes Medikament eine individuell zugeordnete Ausgabestation vorgesehen, die beispielsweise mittels den Aufnahmefächern des Streifenblisters räumlich zugeordneten Stößeln die jeweiligen Medikamente aus dem Endlos-Streifenblister in die entsprechenden Aufnahmefächer der Verpackungseinheit befördert. So können patientenindividuelle Wochenblister mit einer Auswahl aus mehreren hundert Medikamenten vollautomatisch sicher und zuverlässig befüllt werden. Der kritische Arbeitsschritt ist dabei die "Umverpackung" der Produkteinheiten aus dem Streifenblister in den Wochenblister.

Um diesen kritischen Arbeitsschritt zu erleichtern, weist die erfindungsgemäße Blisterpackung 20 eine Verschlussfolie 25 bestehend aus einer ersten Folienschicht 24 und einer zweiten Folienschicht 26 auf, wobei die zweite Folienschicht 26 mit Perforationsabschnitten 28 versehen ist, die eine Entnahme der Produkteinheiten aus dem als vorübergehende Verpackung dienenden Streifenblister erleichtern und ein Abreißen der Aluminiumfolie beim Ausstoßen verhindern

Ein erstes Ausführungsbeispiel der erfindungsgemäßen Blisterpackung ist in Figur 2 dargestellt. Die erste Folienschicht 24 vorzugsweise bestehend aus einem luft- und wasserdampfundurchlässigen Material wie beispielsweise Aluminium oder Kunststoff verschließt die jeweiligen Aufnahmefächer 21 für die Produkteinheiten 30 (gestrichelt dargestellt) und ermöglicht eine sichere Versiegelung der Medikamente auch bei längeren Lagerzeiten. Die zweite Folienschicht 26 vorzugsweise bestehend aus einem mechanisch steifen Material wie beispielsweise Papier oder Karton verhindert ein unbeabsichtigtes Aufreißen der ersten Folienschicht bei mechanischen Verformungen etwa beim Auf- und Abwickeln des Streifenblisters auf die zugehörige Vorratsrolle, so dass die erste Folienschicht 24 selbst vergleichsweise dünn ausgebildet werden kann, wodurch der Produktentnahmevorgang unterstützt wird. Weiterhin erleichtert der den jeweiligen Aufnahmefächern zugeordnete Perforationsabschnitt 28 in der zweiten Folienschicht 26 die vorzugsweise maschinelle Entnahme der Medikamenteneinheiten. Wird beispielsweise durch den Stößel der Medikamenten-Ausgabestation über die Produkteinheit 30 eine mechanische Kraft auf die Folie 25 ausgeübt, so reißt die Folie definiert entlang des Perforationsabschnitts 28 ein und ermöglicht eine zuverlässige Entfernung des Produktes 30 aus der Streifenblisterpackung 20 durch die in der Folie entlang der Perforation definiert gebildete Öffnung. Dabei verhindert die zweite Folienschicht ein Abreissen der aus der ersten Folienschicht gebildeten aufgestossenen Lasche. Die erste und zweite Folienschicht sind miteinander verklebt, so dass die Aluminiumfolie beim Ausstoßen nicht abreißt und keine Folienreste in den Wochenblister fallen.

Um die Entfernung der Produkteinheiten 30 aus der Blisterpackung 20 weiter zu optimieren, ist der Perforationsabschnitt 28 vorzugsweise an die Form und/oder Größe der in dem Aufnahmefach aufgenommenen Produkteinheit angepaßt. Zwei Ausführungsbeispiele unterschiedlicher Formen der Perforation 28 sind in den Figuren 3 und 4 dargestellt. Der Perforationsabschnitt 28 kann dabei wie in Fig. 3 gezeigt aus einer einzigen zusammenhängenden U-förmigen Linie bestehen oder wie in Fig. 4 gezeigt aus zwei separaten, sich ergänzenden Perforationsabschnitten bestehen. Je nach Medikamentenform sind verschiedene Perforationsanordnungen im Rahmen der vorliegenden Erfindung denkbar.

Die erste Folienschicht kann dabei beispielsweise eine Dicke von 0,002 mm bis 0,05 mm und die zweite Folienschicht eine Dicke von 0,05 mm bis 0,5 mm aufweisen. Die Tiefe der Perforation entspricht dabei vorzugsweise der Dicke der zweiten Folienschicht, kann jedoch auch eine geringere Tiefe aufweisen, so dass die zweite Folienschicht 26 nicht vollständig durchtrennt wird.

Wie in Fig. 4 gezeigt kann die zweite Folienschicht 26 auf ihrer Außenseite eine maschinenlesbare Kennung 32 zur Produktidentifizierung aufweisen.

Ein Ausführungsbeispiel des erfindungsgemäßen Verfahrens wird im Folgenden anhand des Flußdiagramms von Fig. 5 erläutert.

Im ersten Verfahrensschritt S2 wird die Perforierung 28 auf die äußere Folienschicht 26 vorzugsweise mittels eines gesteuerten Laserstrahls aufgebracht, der die zweite, äußere Folienschicht 26 (beispielsweise bestehend aus Papiermaterial) durch thermische Einwirkung entfernt, während die (beispielsweise aus Aluminium bestehende) erste Folienschicht 24 durch den Laserstrahl nicht beschädigt wird. Um die thermische Entfernung der zweiten Folienschicht 26 mittels Laserstrahl zu unterstützen, weist diese vorzugsweise eine dunkle Oberfläche auf.

Im folgenden Verfahrensschritt S4 werden die Aufnahmefächer 21 des Streifenblisters 20 auf an sich bekannte Art und Weise vorzugsweise maschinell mit den Produkteinheiten 30 befüllt.

Im anschließenden Verfahrensschritt S6 werden die Blisterfächer 21 auf ebenfalls an sich bekannte Art und Weise durch Aufbringen, beispielsweise Verschweißen oder Versiegeln der Blisterfolie 25 verschlossen und damit luft- und wasserdampfundurchlässig versiegelt.

Im abschließenden Verfahrensschritt S8 schließlich wird mittels der oben beschriebenen Stößel durch die Produkteinheiten 30 selbst eine Kraftwirkung auf die Verschlussfolie 25 ausgeübt, so dass diese entlang der Perforationsabschnitte 28 der oberen Folienschicht 26 definiert aufreißt und so die Produkteinheiten 30 zuverlässig und ohne Verzögerung aus den Aufnahmefächern 21 entfernt werden und in die Wochenblister oder dgl. umgepackt werden können. Die Bildung der Perforationsabschnitte mittels Laserstrahl ist flexibel auf unterschiedliche Medikamentengrößen und -formen einstellbar, so dass die Erfindung die Zwischenlagerung mehrerer verschiedener Medikamente in Streifenblistern in aufeinanderfolgenden Arbeitsschritten auf derselben Anlage erlaubt.

Die Erfindung ermöglicht so die sichere vorübergehenden Lagerung von Produkten, insbesondere Medikamenten, auch über längere Zeiträume sowie eine zuverlässige, vorzugsweise maschinelle Entnahme und Neuverpackung der Produkte in eine andere Verpackungseinheit wie etwa einen Wochenblister.

## Patentansprüche

1. Blisterpackung zur vorübergehenden Lagerung von Produkten, insbesondere Medikamenten, aufweisend mehrere, jeweils durch eine Folie (25) verschlossene Aufnahmefächer (21) für jeweils wenigstens eine Produkteinheit (30), welche Folie (25) gebildet ist durch eine erste und eine zweite Folienschicht, wobei den Aufnahmefächern (21) jeweils in der zweiten Folienschicht (26) ausgebildete Perforationsabschnitte (28) zugeordnet sinn, die bei Ausübung einer mechanischen Kraft über die Produkteinheit (30) auf die Folie (25) eine definierte Aufreißlinie der Folie (25) bilden, wobei die erste und zweite Folienschicht miteinander verklebt sind, **dadurch gekennzeichnet, dass** die Blisterpackung (20) als Endlos-Streifenblister ausgebildet ist und dass die Perforationsabschnitte (28) an die Form und/oder Größe der in einem Aufnahmefach (21) aufgenommenen Produkteinheit (30) angepaßte, nicht-geschlossene Aufreißlinien bilden.

2. Blisterpackung_ nach Anspruch 1, wobei die Perforationsabschnitte (28) eine U-förmige Aufreißlinie bilden.

3. Blisterpackung nach Anspruch 1, wobei die Perförationsabschnitte (28) durch zwei separate, sich ergänzende Abschnitte gebildet werden.

4. Blisterpackung nach Anspruch 1, 2 oder 3, wobei die erste Folienschicht (24) die Aufnahmefächer (21) verschließt und die zweite Folienschicht (26) auf der ersten Folienschicht (24) ausgebildet ist.

5. Blisterpackung nach einem der Ansprüche 1 bis 4, wobei die erste Folienschicht (24) aus einem luft- und wasserdampfundurchlässigen Material ausgebildet ist.

6. Blisterpackung nach einem der Ansprüche 1 bis 5, wobei die erste Folienschicht (24) aus Aluminium- oder Kunststoffolie ausgebildet ist.

7. Blisterpackung nach einem der Ansprüche 1 bis 6, wobei die erste Folienschicht (24) eine Dicke von 0,002 mm bis 0,05 mm aufweist.

8. Blisterpackung nach einem der Ansprüche 1 bis 7, wobei die zweite Folienschicht (26) aus einem mechanisch steifen Material ausgebildet ist.

9. Blisterpackung nach einem der Ansprüche 1 bis 8, wobei die zweite Folienschicht (26) aus Papier-, Karton- oder Kunststoffmaterial ausgebildet ist.

10. Blisterpackung nach einem der Ansprüche 1 bis 9, wobei die zweite Folienschicht (26) eine Dicke von 0,005 mm bis 0,5 mm aufweist.

11. Blisterpackung nach einem der Ansprüche 1 bis 10, wobei die Tiefe der Perforationsabschnitte (28) der Dicke der zweiten Folienschicht (26) entspricht.

12. Blisterpackung nach einem der Ansprüche 1 bis 11, wobei die zweite Folienschicht (26) auf ihrer Außenseite eine maschinenlesbare Kennung (32) zur Produktidentifizierung aufweist.

13. Blisterpackung nach einem der Ansprüche 1 bis 12, wobei die zweite Folienschicht (26) eine dunkle Oberfläche aufweist..

14. Verfahren zur vorübergehenden Lagerung von Produkten, insbesondere Medikamenten, in mehreren, jeweils durch eine Folie (25) verschlossenen Aufnahmefächern (21) einer als Endlos-Streifenblister ausgebildeten Blisterpakkung (20), welche Folie (25) gebildet ist durch erste und zweite miteinander verklebte Folienschichten, aufweisend die Schritte:
- maschinelles Befüllen der Aufnahmefächer (21) mit jeweils wenigstens einer Produkteinheit (30),
- Verschließen der Aufnahmefächer (21) mit der Folie (25),
- Versehen der zweiten Folienschicht (26) mit Perforationsabschnitten (28) im Bereich der Aufnahmefächer (21), die bei Ausübung einer mechanischen Kraft über die Produkteinheit (30) auf die Folie (25) eine definierte Aufreißlinie der Folie (25) bilden, die Perforationsabschnitte (28) an die Form und/oder Größe der in einem Aufnahmefach (21) aufgenommenen Produkteinheit (30) angepaßte, nicht-geschlossene Aufreißlinien bilden,
- maschinelle Entnahme der Produkte aus den Aufnahmefächern (21) durch Ausüben einer mechanischen Kraft über die Produkteinheit (30) auf die Folie (25), wobei die Folie (25) entlang der Perforationsabschnitte (28) aufreißt.

15. Verfahren nach Anspruch 15, wobei die Perforationsabschnitte (28) eine U-förmige Aufreißlinie bilden.

16. Verfahren nach Anspruch 15, wobei die Perforationsabschnitte (28) durch zwei separate, sich ergänzende Abschnitte gebildet werden.

17. Verfahren nach einem der Ansprüche 15 bis 17, wobei der Verfahrensschritt der Bildung der Perforationsabschnitte (28) der zweiten Folienschicht (26) mittels eines Laserstrahls durchgeführt wird.

18. Verfahren nach einem der Ansprüche 15 bis 19, wobei der Verfahrensschritt der maschinellen Entnahme der Produkteinheiten (30) aus den Aufnahmefächern (21) mittels jedem der Aufnahmefächer (21) zugeordneten, taktgesteuerten Stößeln durchgeführt wird.

19. Verfahren nach einem der Ansprüche 15 bis 20, wobei der Verfahrensschritt der Bildung der Perforationsabschnitte (28) in der zweiten Folienschicht (26) vor dem Verfahrensschritt des maschinellen Befüllens der Aufnahmefächer (21) mit den Produkteinheiten (30) ausgeführt wird.

20. Verfahren nach einem der Ansprüche 15 bis 21, wobei nacheinander mehrere verschiedene Medikamente (30) in jeweilige Endlos-Streifenblister (20) zur vorübergehenden Lagerung abgepackt werden.

## Claims

1. Blister packaging for the temporary storage of products, in particular medicaments, which has a number of receiving compartments (21), which are occluded by a film (25) in each case, for at least one product unit (30) in each case, which film (25) is formed by a first and a second layer of film, wherein perforated sections (28) constructed in the second layer of film (26), which form a defined tear-open line in the film (25) when a mechanical force is exerted on said film (25) via the product unit (30), are associated with the receiving compartments (21) in each case, and wherein the first and second layers of film are bonded to one another,
**characterised in that** the blister packaging (20) is constructed as an endless strip-type blister pack and that the perforated sections (28) form non-closed tearing-open lines which are adapted to the shape and/or size of the product unit (30) received in a receiving compartment (21).

2. Blister packaging according to claim 1, wherein the perforated sections (28) form a U-shaped tear-open line.

3. Blister packaging according to claim 1, wherein the perforated sections (28) are formed by two separate, mutually complementary sections.

4. Blister packaging according to claim 1, 2 or 3, wherein the first layer of film (24) occludes the receiving compartments (21) and the second layer of film (26) is constructed on the first layer of film (24).

5. Blister packaging according to one of claims 1 to 4, wherein the first layer of film (24) is constructed from a material which is impermeable to air and water vapour.

6. Blister packaging according to one of claims 1 to 5, wherein the first layer of film (24) is constructed from aluminium or plastic film.

7. Blister packaging according to one of claims 1 to 6, wherein the first layer of film (24) has a thickness of 0.002 mm to 0.05 mm.

8. Blister packaging according to one of claims 1 to 7, wherein the second layer of film (26) is constructed from a mechanically stiff material.

9. Blister packaging according to one of claims 1 to 8, wherein the second layer of film (26) is constructed from paper material, cardboard material or plastic material.

10. Blister packaging according to one of claims 1 to 9, wherein the second layer of film (26) has a thickness of 0.005 mm to 0.5 mm.

11. Blister packaging according to one of claims 1 to 10, wherein the depth of the perforated sections (28) corresponds to the thickness of the second layer of film (26).

12. Blister packaging according to one of claims 1 to 11, wherein the second layer of film (26) has a machine-readable identifier (32) on its outer side for product identification.

13. Blister packaging according to one of claims 1 to 12, wherein the second layer of film (26) has a dark surface.

14. Method for the temporary storage of products, in particular medicaments, in a number of receiving compartments (21), which are occluded by a film (25) in each case, in a blister packaging (20) which is constructed as an endless strip-type blister pack, which film (25) is formed by first and second layers of film which are bonded to one another, said method comprising the following steps:
- the mechanical filling of the receiving compartments (21) with at least one product unit (30) in each case;
- the occluding of the receiving compartments (21) by means of the film (25);
- the providing of the second layer of film (26) with perforated sections (28) in the region of the receiving compartments (21), which perforated sections form a defined tearing-open line in the film (25) when a mechanical force is exerted upon said film (25) via the product unit (30), and said perforated sections (28) form non-closed tearing-open lines which are adapted to the shape and/or size of the product unit (30) received in a receiving compartment (21); and
- the mechanical removal of the products from the receiving compartments (21) as a result of the exerting of a mechanical force on the film (25) via the product unit (30), said film (25) tearing open along the perforated sections (28).

15. Method according to claim 15, wherein the perforated sections (28) form a U-shaped tearing-open line.

16. Method according to claim 15, wherein the perforated sections (28) are formed by two separate, mutually complementary sections.

17. Method according to one of claims 15 to 17, wherein the method step for forming the perforated sections (28) in the second layer of film (26) is performed by means of a laser beam.

18. Method according to one of claims 15 to 19, wherein the method step for mechanically removing the product units (30) from the receiving compartments (21) is performed by means of cyclically controlled plungers associated with each of the receiving compartments (21).

19. Method according to one of claims 15 to 20, wherein the method step for forming the perforated sections (28) in the second layer of film (26) is carried out prior to the method step for mechanically filling the receiving compartments (21) with the product units (30).

20. Method according to one of claims 15 to 21, wherein a number of different medicaments (30) are packed away, one after another, in respective endless strip-type blister packs (20) for temporary storage.

## Revendications

1. Emballage blister pour le stockage temporaire de produits, en particulier des médicaments, comportant plusieurs compartiments de réception (21), fermés chacun par une feuille (25) et destinés à recevoir une unité de produit (30), ladite feuille (25) étant formée par une première et une deuxième couche, sachant qu'aux compartiments de réception (21) sont associées respectivement des zones de perforation (28), qui sont réalisées dans la deuxième couche (26) de la feuille et qui forment une ligne de déchirure définie de la feuille (25) lorsqu'une force mécanique est exercée par l'intermédiaire de l'unité de produit (30) sur la feuille (25), la première et la deuxième couche de la feuille étant collées l'une à l'autre, **caractérisé en ce que** l'emballage blister (20) est réalisé sous la forme d'un blister en bande continue et **en ce que** les zones de perforation (28) forment des lignes de déchirure non fermées, ajustées à la forme et/ou à la dimension de l'unité de produit (30) logée dans un compartiment de réception (21).

2. Emballage blister selon la revendication 1, dans lequel les zones de perforation (28) forment une ligne de déchirure en forme de U.

3. Emballage blister selon la revendication 1, dans lequel les zones de perforation (28) sont formées par deux parties séparées se complétant.

4. Emballage blister selon la revendication 1, 2 ou 3, dans lequel la première couche (24) de la feuille obture les compartiments de réception (21) et la deuxième couche (26) de la feuille est réalisée sur la première couche (24) de la feuille.

5. Emballage blister selon l'une quelconque des revendications 1 à 4, dans lequel la première couche (24) de la feuille est réalisée dans un matériau imperméable à l'air et à la vapeur d'eau.

6. Emballage blister selon l'une quelconque des revendications 1 à 5, dans lequel la première couche (24) de la feuille est réalisée dans une feuille d'aluminium ou une feuille de matière plastique.

7. Emballage blister selon l'une quelconque des revendications 1 à 6, dans lequel la première couche (24) de la feuille a une épaisseur de 0,002 mm à 0,05 mm.

8. Emballage blister selon l'une quelconque des revendications 1 à 7, dans lequel la deuxième couche (26) de la feuille est réalisée dans un matériau mécaniquement rigide.

9. Emballage blister selon l'une quelconque des revendications 1 à 8, dans lequel la deuxième couche (26) de la feuille est réalisée en papier, carton ou en matière plastique.

10. Emballage blister selon l'une quelconque des revendications 1 à 9, dans lequel la deuxième couche (26) de la feuille a une épaisseur de 0,005 mm à 0,5 mm.

11. Emballage blister selon l'une quelconque des revendications 1 à 10, dans lequel la profondeur des zones de perforation (28) correspond à l'épaisseur de la deuxième couche (26) de la feuille.

12. Emballage blister selon l'une quelconque des revendications 1 à 11, dans lequel la deuxième couche (26) de la feuille comporte, sur sa face extérieure, un marquage (32), lisible à la machine et destiné à l'identification du produit.

13. Emballage blister selon l'une quelconque des revendications 1 à 12, dans lequel la deuxième couche (26) de la feuille possède une surface supérieure sombre.

14. Procédé pour le stockage temporaire de produits, en particulier des médicaments, dans plusieurs compartiments de réception (21), fermés respectivement par une feuille (25), dans un emballage blister (20) réalisé sous la forme d'un blister en bande continue, ladite feuille (25) étant formée par une première et une deuxième couche collées l'une à l'autre, comportant les étapes :
- remplissage mécanique des compartiments de réception (21) avec respectivement au moins une unité de produit (30),
- obturation des compartiments de réception (21) avec la feuille (25),
- réalisation dans la deuxième couche (26) de la feuille, dans la zone des compartiments de réception (21), de zones de perforation (28) qui forment une ligne de déchirure définie de la feuille (25) lorsqu'une force mécanique est exercée par l'intermédiaire de l'unité de produit (30) sur la feuille (25), lesdites zones de perforation (28) forment des lignes de déchirure non fermées, ajustées à la forme et/ou à la dimension de l'unité de produit (30) logée dans un compartiment de réception (21),
- prélèvement mécanique des produits hors des compartiments de réception (21) par l'application d'une force mécanique, par l'intermédiaire de l'unité de produit (30), sur la feuille (25), ladite feuille (25) se déchirant le long des zones de perforation (28).

15. Procédé selon la revendication 14, dans lequel les zones de perforation (28) forment une ligne de déchirure en forme de U.

16. Procédé selon la revendication 15, dans lequel les zones de perforation (28) sont formées par deux parties séparées se complétant.

17. Procédé selon l'une quelconque des revendications 15 ou 16, dans lequel l'étape de la formation des zones de perforation (28) dans la deuxième couche (26) de la feuille est mise en oeuvre au moyen d'un rayon laser.

18. Procédé selon l'une quelconque des revendications 15 à 17, dans lequel l'étape de prélèvement mécanique des unités de produit (30) hors des compartiments de réception (21) est mise en oeuvre au moyen de poussoirs associés à chacun des compartiments de réception (21) et commandés en cadence.

19. Procédé selon l'une quelconque des revendications 15 à 18, dans lequel l'étape de la formation des zones de perforation (28) dans la deuxième couche (26) de la feuille est mise en oeuvre avant l'étape de remplissage mécanique des compartiments de réception (21) avec les unités de produit (30).

20. Procédé selon l'une quelconque des revendications 15 à 19, dans lequel plusieurs médicaments (30) différents sont emballés les uns après les autres dans un blister (20) en bande continue en vue de leur stockage temporaire.
